# EUROPÄISCHE PATENTSCHRIFT

(11) **EP 0 165 467 B1**
(45) Veröffentlichungstag und Bekanntmachung des Hinweises auf die Patenterteilung: **23.10.1991**
(21) Anmeldenummer: 85105972.5
(22) Anmeldetag: 15.05.1985
(51) Int. Cl.: F23N 5/10, F24D 19/10, F24H 9/20

(54) **Regelarmatur für Gasgeräte**
Control valve for gas heated devices
Soupape de commande pour des appareils à gaz

(30) Priorität: 16.06.1984 DE 3422416
(43) Veröffentlichungstag der Anmeldung: 27.12.1985
(73) Patentinhaber: ROBERT BOSCH GMBH, 70442 Stuttgart (DE)
(72) Erfinder: Schmid, Josef, D-7317 Wendlingen (DE); Abele, Helmut, D-7310 Plochingen (DE); Rilling, Karl, D-7311 Hochdorf (DE)

(56) Entgegenhaltungen:
- EP-A- 0 047 810
- AT-B- 279 107
- DE-A- 2 834 219

## Beschreibung

### Stand der Technik

Die Erfindung bezieht sich auf eine Regelarmatur nach der Gattung des Anspruchs 1.

Bei bekannten Regelarmaturen für Gasgeräte (DE-A1 30 31 115) ist in das zentrale Gehäuseteil ein Druckregler eingebaut und die Gasanschlußöffnungen sind in Gewindestutzen des zentralen Gehäuseteils gebildet. Obzwar das Gehäuseteil so ausgebildet ist, daß wahlweise der Stellmagnet einer auf dem Ionisationsprinzip beruhenden Zündsicherung oder der Magneteinsatz und die Bedienungsglieder einer thermoelektrischen Zündsicherung angebaut werden können, ist der gesamte Aufbau der Armatur doch auf ein den Druckregler einschließendes Konzept abgestellt. Wenn in einem bestimmten Anwendungsfall ein Druckregler nicht erforderlich ist und die Armatur ohne diese Funktionseinheit verwendet wird, verbleiben im Durchströmweg des Gases Umlenkungen und verhältnismäßig enge Kanalabschnitte, die in diesem Fall den Durchflußwiderstand unnötig erhöhen. Auch kann die Armatur wegen der speziellen Ausbildung der Gasanschlüsse durch zusätzliche Verbindungselemente mit weiteren Funktionseinheiten, wie z.B. einem Filter, verbunden werden.

### Vorteile der Erfindung

Die erfindungsgemäße Anordnung mit den kennzeichnenden Merkmalen des Anspruchs 1 hat demgegenüber den Vorteil, daß die Armatur im Baukastensystem durch einzelne Module zusammengesetzt werden kann, so daß sich mit einer verhältnismäßig geringen Anzahl von unterschiedlichen Modulen alle praktisch geforderten Kombinationen von Funktionseinheiten in kompakter Bauweise und mit geringem Durchflußwiderstand herstellen lassen.

Besonders vorteilhaft ist es, wenn die Gehäuseteile an den einander gegenüberliegenden Wandabschnitten mit mindestens einem Vorsprung und einer Ausnehmung versehen sind, wobei sowohl die Vorsprünge als auch die Ausnehmungen einander diametral gegenüberliegen und die Vorsprünge und die an die Ausnehmungen anschließenden Wandabschnitte Bohrungen haben, welche in Zusammenbaustellung der Gehäuseteile miteinander korrespondieren und durch welche vom Umfang der Gehäuseteile her zugängliche Befestigungselemente, vorzugsweise Kerbstifte, greifen.

Dadurch ist erreicht, daß an den Gehäuseteilen keine über das Querschnittsprofil des zentralen Gehäuseteils radial hinausragenden Befestigungsflansche vorgesehen werden müssen, die einen erhöhten Platzbedarf bedingen. Fenrer wird der Zusammenbau und das Auseinandernehmen der einzelnen, jeweils aus Funktionseinheit und zugehörigem Gehäuseteil bestehenden Module auch bei beengten Platzverhältnissen erleichtert.

Durch die in den abhängigen Ansprüchen aufgeführten Maßnahmen sind vorteilhafte Weiterbildungen der im Anspruch 1 angegebenen Anordnung möglich.

Die beiden Hauptfunktionen "Schalten" und "Regeln gemäß Wärmebedarf" kommen in den meisten Fällen gemeinsam vor. Die Erfindung schlägt deshalb weiter vor, daß das zentrale Gehäuseteil für den Einbau eines dem Regelventil vorgeschalteten Zündsicherungsventils ausgebildet ist. An den dadurch gebildeten zentralen Modul braucht dann nur ein Druckregler oder, bei Verwendung von Flüssiggas, ein Modul mit einer Hauptgasdrossel angebaut zu werden. Wenn das Baukastensystem auch einen Modul mit einem Filter enthalten soll, welcher allen anderen Funtkionseinheiten vorzuschalten ist, kann es zweckmäßig sein, auch den Druckreglermodul und den die Hauptgasdrossel enthaltenden Modul an beiden Gasanschlußöffnungen in der erfindungsgemäßen Weise auszubilden. An die Ausgangsöffnung des zentralen Moduls kann, wenn keine weiteren Funktionseinheiten nachgeschaltet werden, ein entsprechend ausgebildetes Zwischenstück für ein weiterführendes Leitungsrohr oder ein Brenner-Anschlußstutzen angesetzt werden.

Weitere vorteilhafte Einzelheiten der Erfindung gehen aus den Unteransprüchen und aus der Beschreibung der Ausführungsbeispiele hervor.

### Zeichnung

Zwei Ausführungsbeispiele der Erfindung sind in der Zeichnung dargestellt und in der nachfolgenden Beschreibung näher erläutert. Es zeigen Figur 1 einen Längsschnitt durch das erste Ausführungsbeispiel vor dem Zusammenbau der einzelnen Module, Figur 2 eine Ansicht in Richtung des Pfeiles A in Figur 1, Figur 3 einen Schnitt nach der Linie III-III in Figur 2, und Figur 4 einen Längsschnitt durch das zweite Ausführungsbeispiel.

### Beschreibung der Ausführungsbeispiele

Die Armatur nach den Figuren 1 bis 3 hat ein zentrales Gehäuseteil 10, welches mit einer Eingangsöffnung 12 und einer Ausgangsöffnung 14 für das durchströmende Gas versehen ist. Im Inneren hat das Gehäuseteil 10 eine Querwand 16 und eine Längswand 18, in welcher zu beiden Seiten der Querwand 16 je eine Durchgangsöffnung 20, 22 für das Gas gebildet ist. An der oberen Seite weist das Gehäuseteil 10 zwei Einbauöffnungen 24 und 26 auf, die koaxial zu den Durchgangsöffnungen 20, 22 angeordnet sind. An der unteren Seite hat das Gehäuseteil 10 eine Einbauöffnung 28, die sich über beide Durchgangsöffnungen 20, 22 hinweg erstreckt. Wenn das Gehäuseteil 10 durch nachstehend noch näher beschriebene Mittel nach außen verschlossen ist, sind in seinem Inneren eine Eingangskammer 30, eine Zwischenkammer 32 und eine Ausgangskammer 34 gebildet.

Die Durchgangsöffnung 20 ist von einem handelsüblichen thermoelektrischen Zündsicherungsventil 36 überwacht, dessen Magneteinsatz 38 an einem die Eingangskammer 30 verschließenden Deckel 40 befestigt ist. Das Zündsicherungsventil 36 ist ferner mit einer Einschalttaste 42 und einer Ausschalttaste 44 versehen, die beide an einem Deckel 46 gehalten und geführt sind, welcher die Einbauöffnung 28 verschließt. Die Arbeitsweise des Zündsicherungsventils 36 ist bekannt und wird daher nicht näher beschrieben. Die Durchgangsöffnung 22 ist von einem thermostatischen Regelventil 48 überwacht, welches einen Antriebsmagneten 50 hat, der über einen Bolzen 52 stoßend auf ein Schließglied 54 einwirkt. Der Magnetkraft wirkt eine Regelfeder 56 entgegen, die sich an einem Druckstück 58 abstützt, welches über eine Einstellschraube 60 axial verstellbar am Deckel 46 gelagert ist.

Das beschriebene Gehäuseteil 10 bildet mit dem Zündsicherungsventil 36 und dem thermostatischen Regelventil 48 einen zentralen Funktionsmodul, an welchen je nach Bedarf weitere Funktionsmodule angebaut werden können. Beim Ausführungsbeispiel nach Figur 1 ist an den zentralen Funktionsmodul ein Druckregler 62 angebaut, der ein eigenes Gehäuseteil 64 hat, welches unter Zwischenschaltung eines O-Ringes 66 als Dichtelement an die Eingangsöffnung 12 des Gehäuseteils 10 eingebaut ist. Der O-Ring 66 kommt dabei an beiden Modulen an je einer ringförmigen Anlagefläche 68 zur Anlage, die den Öffnungsrand 70 der Eingangsöffnung 12 am Gehäuseteil 10 bzw. der Ausgangsöffnung 14' des Druckreglers 62 umgibt. Die Funktionsteile des Druckreglers 62 sind ebenfalls in bekannter Weise aufgebaut und daher nicht näher beschrieben. Am Gehäuseteil 64 des Druckreglers 62 ist ein Gewindeanschlußstutzen 72 angeformt, welcher eine Eingangsöffnung 74 und einen darin eingesetzten Filterkörper 76 umschließt.

Das Gehäuseteil 10 hat eine Anlagefläche 78 für das Gehäuseteil 64, die von der Stirnseite her gesehen etwa die Form eines Recktecks hat, dessen Breite der Breite des Gehäuseteils 10 entspricht. Am Gehäuseteil 64 des Druckreglers 62 ist eine gleich große und gleich geformte Anlagefläche 79 gebildet. Zum Befestigen des Druckreglers 62 am Gehäuseteil 10 sind Befestigungselemente 89' und 89 vorgesehen. Dazu ist das Gehäuseteil 10 an zwei diametral gegenüberliegenden Ecken außerhalb der ringförmigen Anlagefläche 68 mit je einem Vorsprung 80 versehen (Figur 3), der passend in eine entsprechend angeordnete und ausgebildete Vertiefung 82 am Umfang der Anlagfläche 79 des Gehäuseteils 64 greift. An den beiden anderen, sich diametal gegenüberliegenden Ecken der Anlagefläche 68 ist das Gehäuseteil 64 mit Vorsprüngen 80' und das Gehäuseteil 10 mit passenden Vertiefungen 82' versehen.

Zum Verbinden der Gehäuseteile 10 und 64 dienen zwei Kerbstifte 84, von denen ein jeder sich über die gesamte Höhe der Anlageflächen 78, 79 erstreckt und daher einen Vorsprung 80, sowie einen Vorsprung 80' durchsetzt. Diese Anordnung wird dadurch möglich, daß die Achsen der Kerbstifte 84 in der Ebene der Anlageflächen 78, 79 (in Figur 3 angedeutete Trennfuge 81) liegen und die Gehäuseteile 10, 64 in den zwischen den Vorsprüngen 80 bzw. 80' und den Vertiefungen 82' bzw. 82 liegenden Bereichen ebenfalls mit Vorsprüngen 86, 86' und Vertiefungen 88, 88' versehen sind, welche klauenartig ineinander greifen. Durch diese Ausbildung der Gehäuseteile 10, 64 ist erreicht, daß nur zwei Kerbstifte zum Befestigen benötigt werden, daß die beiden Module in zwei um 180° zueinander versetzten Stellungen miteinander verbindbar sind, und daß ferner die Verbindungsmittel radial vom Umfang der Gehäuseteile her eingesetzt werden können.

An die Ausgangsöffnung 14 kann ein weiterer Funktionsmodul, ein Verbindungsstutzen für eine weiterführende Leitung oder ein Anschlußstutzen für einen Brenner angeschlossen werden.

Die Regelarmatur nach Figur 4 hat anstelle eines Druckreglers eine Hauptgasdrossel 90, welche in der bereits beschriebenen erfindungsgemäßen Weise ausgebildet und an die Eingangsöffnung 12 des Gehäuseteils 10 angesetzt ist. Die Hauptgasdrossel 90 ist wie der Druckregler 62 auf der Eingangsseite mit einem Gewindestutzen zum Anschließen einer Gaszuleitung versehen. Bei Verwendung eines vorgeschalteten Filters, z.B. im Zusammenhang mit Gasgebläsebrennern, könnte jedoch auch die Hauptgasdrossel 90 sowohl an der Eingangsöffnung als auch an der Ausgangsöffnung in der erfindungsgemäßen Weise ausgebildet sein, so daß bei entsprechender Ausbildung des Filters als Modul auch diese im Baukastensystem an die Armatur angesetzt werden kann.

Die Durchgangsöffnung 20 im Gehäuseteil 10 ist von einem Stellmagneten 92 einer nach dem Ionisationsprinzip arbeitenden Zündsicherungseinrichtung überwacht, welcher ziehend auf ein Schließglied 93 einwirkt. Der Stellmagnet 92 ist mit einem passend in die Einbauöffnung 24 eingreifenden Dichtrand 93 versehen und durch angedeutete Schrauben 94 am Gehäuseteil 10 befestigt. Die zweite Durchgangsöffnung 22 ist wie beim ersten Ausführungsbeispiel von einem thermostatischen Regelventil 48 überwacht. Die Zwischenkammer 32 des Gehäuseteils 10 ist von einem Deckel 94 verschlossen, welcher die gleiche Form wie der Deckel 46 hat, dessen angespritzte Führungsbuchsen 96, 97 jedoch nicht durchbohrt sind, weil bei dieser Art von Zündsicherung die mechanischen Bedienungselemente fehlen.

Bei Verwendung der beschriebenen Systemteile zum Bilden einer Regelarmatur ohne Zündsicherungsventil wird eine Einbauöffnung 24 des Gehäuseteils 10 durch einen Deckel verschlossen.

## Patentansprüche

1. Regelarmatur für Gasgeräte mit einem an einem zentralen Gehäuseteil (10) angebrachten, von einem Wärmebedarfssignal gesteuerten Regelventil, das eine erste Funktionseinheit bildet, wobei das zentrale Gehäuseteil an zwei gegenüberliegenden Seiten mit Anschlußöffnungen (12,14) für das durchströmende Gas und an zwei anderen gegenüberliegenden Seiten mit Einbauöffnungen für Stellorgane des Regelventils versehen ist, und mit einer zweiten Funktionseinheit, die beide auf den Querschnitt von im Gehäuseinneren angeordneten Durchgangsöffnungen einwirken, und wobei der Regelarmatur mindestens eine weitere Funktionseinheit, wie Druckregler, Drosselventil, Zündsicherungsventil und Filter zugeordnet ist, dadurch gekennzeichnet, daß das zentrale Gehäuseteil (10) an den Anschlußöffnungen (12, 14) mit einer den Öffnungsrand (70) umgebenden Anlagefläche (68) für ein Dichtelement (66) und außerhalb der Anlagefläche (68) mit relativ zur Anlagefläche (68) mindestens einem Vorsprung (80, 86) und einer Ausnehmung (82, 88) jeweils auf einander gegenüberliegenden Seiten der Anschlußöffnung (12) versehen ist, wobei sowohl die Vorsprünge (80, 86) als auch die Ausnehmungen (82', 88) einander diametral gegenüberliegen, daß ferner jeder weiteren Funktionseinheit (62, 90) ein eigenes Gehäuseteil (64) zugeordnet ist, welches mindestens an einer Anschlußöffnung (14') ebenfalls mit einer den Öffnungsrand (70) umgebenden Anlagefläche (68) für das Dichtelement (66) und außerhalb der Anlagefläche (68) mit relativ zur Anlagefläche (68) mindestens einem Vorsprung (80', 86') und einer Ausnehmung (82, 88') jeweils auf einander gegenüberliegenden Seiten der Anschlußöffnung (14') versehen ist, wobei sowohl die Vorsprünge (80', 86') als auch die Ausnehmungen (82, 88') einander diametral gegenüberliegen, daß die Vorsprünge (80, 80', 86, 86') und Ausnehmungen (82, 82', 88, 88') des zentralen Gehäuseteils (10) und des Gehäuseteils (64) jeder weiteren Funktionseinheit (62, 90) in Zusammenbaustellung passend ineinandergreifen und daß die Vorsprünge (80, 80', 86, 86') Bohrungen aufweisen, welche in Zusammenbaustellung miteinander korrespondieren und durch welche vom Umfang der Gehäuseteile (10, 64) zugängliche Befestigungseinzelteile (84), vorzugsweise Kerbstifte, greifen.

2. Armatur nach Anspruch 1, dadurch gekennzeichnet, daß die Vorsprünge (80, 80', 86') und Ausnehmungen (82, 82', 88, 88') der Gehäuseteile (10, 64) so ausgebildet sind, daß die Gehäuseteile (10, 64) in beliebiger Kombination und vorzugsweise je in mindestens zwei unterschiedlichen Winkelstellungen miteinander verbindbar sind.

3. Armatur nach Anspruch 1 oder 2, dadurch gekennzeichnet, daß das zentrale Gehäuseteil (10) für den Einbau eines dem Regelventil (48) vorgeschalteten Zündsicherungsventils (36) ausgebildet ist.

4. Armatur nach Anspruch 3, dadurch gekennzeichnet, daß das zentrale Gehäuseteil (10) so ausgebildet ist, daß wahlweise ein Stellmagnet (92) einer nach dem Ionisationsprinzip arbeitenden Zündsicherung oder der Magneteinsatz (38) und die mechanischen Bedienungsglieder (42, 44) einer thermoelektrischen Zündsicherung anbaubar sind.

5. Armatur nach Anspruch 4, dadurch gekennzeichnet, daß das zentrale Gehäuseteil (10) auf einer Seite mit koaxial zu den Durchgangsöffnungen (20, 22) angeordneten Einbauöffnungen (24, 26) versehen ist, von denen die eine (26) durch das Antriebsorgan (50) des Regelventils (48) verschlossen ist und die andere (24) zum wahlweisen Anbau des Stellmagneten (92) oder eines den Magneteinsatz (38) tragenden Deckels (40) ausgebildet ist, und daß ferner das zentrale Gehäuseteil (10) auf der anderen Seite mit einer einzigen, sich über beide Durchgangsöffnungen (20, 22) erstreckenden Einbauöffnung (28) versehen ist, die durch einen gemeinsamen Deckel (46, 95) verschlossen ist, welcher die Einstellmittel (58, 60) für die Regelventilfeder (56) trägt und Mittel zur Führung der Bedienungsglieder (42, 44) der thermoelektrischen Zündsicherung aufweist.

6. Armatur nach einem der vorhergehenden Ansprüche, mit einem Druckregler, dadurch gekennzeichnet, daß der Druckregler (62) in ein an die Eingangsöffnung (12) des zentralen Gehäuseteils (10) angesetztes Gehäuseteil (64) eingebaut ist.

7. Armatur nach einem der Ansprüche 1 bis 5, mit einer fest einstellbaren Hauptgasdrossel, dadurch gekennzeichnet, daß die Hauptgasdrossel (90) in ein an die Eingangsöffnung (12) des zentralen Gehäuseteils (10) angesetztes Gehäuseteil eingebaut ist.

8. Armatur nach einem der vorhergehenden Ansprüche, mit einem allen Funktionseinheiten vorgeschalteten Filter, dadurch gekennzeichnet, daß das Filter in ein Gehäuseteil eingebaut ist, welches an die Eingangsöffnung des zentralen Gehäuseteils (10) bzw. eines an das Gehäuseteil (10) eingangsseitig angebauten Gehäuseteils (64) eines weiteren Funktionsmoduls angesetzt bzw. ansetzbar ist.

9. Armatur nach einem der vorhergehenden Ansprüche, dadurch gekennzeichnet, daß ein Verbindungsstutzen vorgesehen ist, welcher an der einen Stirnseite mit einem mit den Gehäuseteilen (10, 64) korrespondierenden Verbindungsflansch und an der anderen Stirnseite mit Mitteln zum Anschließen einer Gasleitung bzw. eines Gasbrenners versehen ist.

## Claims

1. Control fitting for gas devices having a control valve, which is attached to a central housing part (10), is controlled by a heat requirement signal and forms a first functional unit, the central housing part being provided at two opposite sides with connection openings (12, 14) for the gas flowing through and at two other opposite sides with installation openings for actuators of the control valve, and having a second functional unit, which both act on the cross-section of through-openings arranged in the housing interior, and the control fitting being assigned at least one further functional unit such as pressure governor, throttle valve, ignition safety valve and filter, characterised in that the central housing part (10) is provided at the connection openings (12, 14) with a bearing surface (68), surrounding the opening edge (70), for a sealing element (66) and outside the bearing surface (68) with at least one projection (80, 86) relative to the bearing surface (68) and one recess (82, 88) respectively on opposite sides of the connection opening (12), both the projections (80, 86) and the recesses (82', 88) being diametrically opposite one another, in that, moreover, each further functional unit (62, 90) is assigned its own housing part (64) which is likewise provided at least at one connection opening (14') with a bearing surface (68), surrounding the opening edge (70), for the sealing element (66) and outside the bearing surface (68) with at least one projection (80', 86') relative to the bearing surface (68) and one recess (82, 88') respectively on opposite sides of the connection opening (14') both the projections (80', 86') and the recesses (82, 88') being diametrically opposite one another, in that the projections (80, 80', 86, 86') and recesses (82, 82', 88, 88') of the central housing part (10) and of the housing part (64) of each further functional unit (62, 90) interlock in a fitting fashion in the assembly position, and in that the projections (80, 80', 86, 86') have bores which correspond to one another in the assembly position and through which individual mounting parts (84), preferably grooved pins, accessible from the circumference of the housing parts (10, 64) engage.

2. Fitting according to Claim 1, characterised in that the projections (80, 80', 86') and recesses (82, 82', 88, 88') of the housing parts (10, 64) are constructed such that the housing parts (10, 64) can be connected to one another in any combination and preferably in at least two different angular positions in each case.

3. Fitting according to Claim 1 or 2, characterised in that the central housing part (10) is constructed for the installation of an ignition safety valve (36) upstream of the control valve (48).

4. Fitting according to Claim 3, characterised in that the central housing part (10) is constructed such that it is optionally possible to attach an operating magnet (92) of an ignition fuse working in accordance with the ionisation principle, or the magnet insert (38) and the mechanical operating members (42, 44) of a thermoelectric ignition fuse.

5. Fitting according to Claim 4, characterised in that the central housing part (10) is provided on one side with installation openings (24, 26), which are arranged coaxially with the through-openings (20, 22) and of which one (26) is closed by the drive element (50) of the control valve (48), and the other (24) is constructed for optionally attaching the operating magnet (92) or a cover (40) supporting the magnet insert (38), and in that, moreover, the central housing part (10) is provided on the other side with a single installation opening (28), which extends over the two through-openings (20, 22) and is closed by a common cover (46, 95), which supports the adjusting means (58, 60) for the control valve spring (56) and has means for guiding the operating members (42, 44) of the thermoelectric ignition fuse.

6. Fitting according to one of the preceding claims, having a pressure governor, characterised in that the pressure governor (62) is installed in a housing part (64) applied to the inlet opening (12) of the central housing part (10).

7. Fitting according to one of Claims 1 to 5, having a permanently adjustable main gas throttle, characterised in that the main gas throttle (90) is installed in a housing part applied to the inlet opening (12) of the central housing part (10).

8. Fitting according to one of the preceding claims, having a filter upstream of all the functional units, characterised in that the filter is installed in a housing part which is or can be applied to the inlet opening of the central housing part (10) or of a housing part (64), attached on the inlet side to the housing part (10), of a further functional module.

9. Fitting according to one of the preceding claims, characterised in that a connecting piece is provided which is provided at one end face with a connecting flange corresponding to the housing parts (10, 64), and at the other end face with means for connecting a gas pipe or a gas burner.

## Revendications

1. Soupape de commande pour des appareils à gaz avec, rapportée sur une partie centrale de carter, une soupape de réglage commandée par un signal de demande de chaleur et qui forme une première unité fonctionnelle, tandis que la partie centrale de carter est munie sur deux faces opposées l'une à l'autre d'orifices de raccordement (12, 14) pour le gaz en circulation et sur deux autres faces opposées l'une à l'autre d'ouvertures de montage pour des organes de réglage de la soupape de réglage, et avec une seconde unité fonctionnelle, ces deux unités fonctionnelles agissant sur la section transversale d'orifices de passage disposés à l'intérieur du carter, et au moins une autre unité fonctionnelle, telle que régulateur de pression, soupape d'étranglement, soupape de sécurité d'allumage et filtre, étant associée à cette soupape de commande, soupape de commande caractérisée en ce que la partie centrale de carter (10) est munie aux orifices de raccordement (12, 14) d'une surface d'appui (68) entourant le bord (70) de l'orifice, pour un élément d'étanchement (66), et est munie sur chacun des côtés placés l'un en face de l'autre de l'orifice de raccordement (12), en dehors de la surface d'appui (68), d'au moins une saillie (80, 86) par rapport à cette surface d'appui (68) et d'un évidement (82, 88), ces saillies (80, 86), tout comme ces évidements (82, 88) étant diamétralement opposés entre eux, en ce qu'en outre une partie propre de carter est associée à chacune des unités fonctionnelles (62, 90) et est munie, au moins à un orifice de raccordement (14'), également d'une surface d'appui (68) entourant le bord (70) de l'orifice, pour l'élément d'étanchement (66), et sur chacun des côtés placés l'un en face de l'autre de l'orifice de raccordement (14'), en dehors de la surface d'appui (68), d'au moins une saillie (80', 86') par rapport à cette surface d'appui (68) et d'un évidement (82', 88'), ces saillies (80', 86') tout comme ces évidements (82', 88') étant diamétralement opposés entre eux en ce que les saillies (80, 80', 86, 86') et les évidements (82, 82', 88, 88') de la partie centrale de carter (10) et de la partie de carter (64) de chaque autre unité fonctionnelle (62, 90) viennent en prise en s'ajustant les uns dans les autres en position d'assemblage, et en ce que les saillies (80, 80', 86, 86') comportent des perçages qui correspondent entre eux dans la position d'assemblage et dans lesquels viennent en prise des pièces individuelles de fixation (84), de préférence des goupilles élastiques, accessibles de la périphérie des parties de carter (10, 64).

2. Soupape de commande selon la revendication 1, caractérisée en ce que les saillies (80, 80', 86, 86') et les évidements (82, 82', 88, 88') des parties de carter (10, 64) sont prévus de façon que les parties de carter (10, 64) puissent être assemblées selon une combinaison quelconque et de préférence selon au moins deux positions angulaires différentes.

3. Soupape de commande selon la revendication 1 ou la revendication 2, caractérisée en ce que la partie centrale de carter (10) est prévue pour le montage d'une sécurité d'allumage (36) en amont de la soupape de réglage (48).

4. Soupape de commande selon la revendication 3, caractérisée en ce que la partie centrale de carter (10) est prévue de façon qu'on puisse monter au choix un électro-aimant de commande (92) d'une sécurité d'allumage fonctionnant selon le principe d'ionisation, ou bien la partie électromagnétique (38) et les organes mécaniques de commande (42, 44) d'une sécurité thermoélectrique d'allumage.

5. Soupape de commande selon la revendication 4, caractérisée en ce que la partie centrale de carter (10) est munie sur une face d'ouvertures de montage (24, 26) disposées coaxialement par rapport aux orifices de passage (20, 22), et dont l'une (26) est fermée par l'organe d'entraînement (50) de la soupape de réglage, tandis que l'autre (24) est prévue pour monter au choix l'électro-aimant de commande (92) ou un couvercle (40) portant la partie électromagnétique (38), et en ce qu'en outre la partie centrale de carter (10) est munie sur l'autre face d'une unique ouverture de montage (28) s'étendant sur les deux orifices de passage (20, 22) et qui est fermée par un couvercle commun (46, 95), lequel porte les moyens de réglage (58, 60) pour le ressort (56) de la soupape de réglage et des moyens de guidage des organes de commande (42, 44) de la sécurité thermoélectrique d'allumage.

6. Soupape de commande selon une des précédentes revendications, avec un régulateur de pression, caractérisée en ce que le régulateur de pression (62) est monté dans une partie de carter (64) fixée à l'orifice d'entrée (12) de la partie centrale de carter (10).

7. Soupape de commande selon une des revendications 1 à 5, avec un étranglement principal de gaz susceptible d'être réglé de façon fixe, caractérisée en ce que cet étranglement principal de gaz (90) est monté dans une partie de carter fixée à l'orifice d'entrée (12) de la partie centrale de carter (10).

8. Soupape de commande selon une des précédentes revendications, avec un filtre branché en amont de toutes les unités fonctionnelles, caractérisée en ce que ce filtre est monté dans une partie de carter qui est fixée, ou susceptible d'être fixée, à l'orifice d'entrée de la partie centrale de carter (10), ou bien d'une partie de carter (64), montée sur le côté entrée de la partie de carter (10), d'un autre module fonctionnel.

9. Soupape de commande selon une des précédentes revendications, caractérisée en ce qu'il est prévu une tubulure de raccordement, qui est munie à l'une de ses extrémités frontales d'une bride de raccordement correspondant aux parties de carter (10, 64), et à son autre extrémité frontale de moyens permettant le raccordement d'une canalisation de gaz ou d'un brûleur à gaz.
